# FASCICULE DE BREVET EUROPEEN

(11) **EP 1 641 678 B1**
(45) Date de publication et mention de la délivrance du brevet: **12.10.2011**
(21) Numéro de dépôt: 04742672.1
(22) Date de dépôt: 07.05.2004
(51) Int. Cl.: B65D 33/25

(54) **ENSEMBLE DE FERMETURE POUR SACHET COMPRENANT DES MOYENS CONTRE L' ARRACHEMENT D UN CURSEUR ET SACHET EQUIPE**
VERSCHLUSSSATZ FÜR EINEN BEUTEL MIT MITTELN, UM ZU VERHINDERN, DASS EIN SCHIEBER ABGERISSEN WIRD, UND PASSENDER BEUTEL
CLOSURE KIT FOR A BAG COMPRISING MEANS PREVENTING A CURSOR FROM BEING TORN OFF AND FITTED BAG

(30) Priorité: 19.05.2003 FR 0305988
(43) Date de publication de la demande: 05.04.2006
(73) Titulaire: S2F FLEXICO, 60119 Henonville (FR)
(72) Inventeur: BOIS, Henri, Georges, F-92200 Neuilly-sur-Seine (FR); EGGERMONT, Philippe, F-95660 Champagne-sur-Oise (FR)
(74) Mandataire: Texier, Christian
(86) Numéro de dépôt international: PCT/FR2004/001114
(87) Numéro de publication internationale: WO 2004/103842

(56) Documents cités:
- EP-A- 0 941 937
- WO-A-03/022697
- US-A- 5 664 299

## Description

La présente invention concerne le domaine des sachets comprenant des dispositifs de fermeture actionnés par curseur.

De nombreux dispositifs de ce type ont déjà été proposés.

Les dispositifs de fermeture de sachet comprennent généralement deux éléments profilés de type mâle/femelle complémentaires ou de type crochets complémentaires conçus pour permettre de multiples ouvertures/fermetures successives.

Le curseur a pour but de faciliter respectivement la mise en prise et la séparation des profilés.

On a représenté sur les figures 1 à 5 annexées un dispositif de fermeture à curseur conforme à l'état de la technique par example US 5664299. ,

Comme on le voit sur ces figures, le curseur 100 comprend généralement une base 110 qui porte deux flasques latéraux 120, 130 et un muret central 140. Les flasques 120, 130 et le muret 140 définissent en combinaison deux canaux 150, 160 en partie au moins non parallèles. Ces canaux reçoivent des éléments respectifs liés aux deux profilés 200, 250.

Les curseurs connus ont déjà rendu de grands services. Ils facilitent l'ouverture et la fermeture des sachets puisqu'il suffit de déplacer le curseur pour, selon le sens de déplacement de celui-ci, écarter ou mettre en prise les profilés en raison du non parallélisme des canaux 150, 160.

Cependant, les sachets ainsi équipés présentent un inconvénient grave : on constate parfois un arrachement des curseurs, et notamment un risque d'ingestion par des enfants.

Pour tenter de réduire ce risque, on a déjà proposé, comme illustré sur les figures annexées, de placer sur les bords libres des flasques 120, 130, des nervures longitudinales 122, 132, destinées à prendre position sous les profilés. Cependant, cette mesure ne s'avère pas suffisante. En cas d'effort important appliqué sur le curseur, les flasques 120, 130 sont écartés et le curseur arraché.

On a également proposé comme illustré sur les figures 3, 4 et 5 de placer une semelle 142 sur l'extrémité du muret central 142. La semelle 142 est destinée à prendre position sous les profilés 200, 250 comme on le voit sur les figures 4 et 5. Cependant, là encore, cette solution ne donne pas totalement satisfaction. En effet, la semelle 142 doit présenter une forme effilée dans le sens de la convergence des canaux 150, 160 pour ne pas perturber la fermeture du sachet. On constate ainsi en pratique que le risque d'arrachement du curseur demeure, notamment par pivotement et extraction par l'extrémité effilée de la semelle qui agit à la façon d'un coin sollicitant les profilés en écartement.

La présente invention a pour but de perfectionner les dispositifs connus en limitant le risque d'arrachement de curseur.

Ce but est atteint dans le cadre de la présente invention grâce à un ensemble de fermeture comprenant deux éléments complémentaires susceptibles d'être successivement mis en prise et séparés, et un curseur comprenant une base, deux flasques latéraux, un muret central et une semelle liée au muret central, caractérisé par le fait que l'un au moins des deux éléments possède une structure concave vers l'intérieur du sachet formant butée pour la semelle pour interdire le retrait du curseur sous l'effet d'une sollicitation à l'arrachement.

La présente invention concerne également les sachets équipés d'un tel ensemble de fermeture.

D'autres caractéristiques, buts et avantages de la présente invention apparaîtront à la lecture de la description détaillée qui va suivre, et en regard des dessins annexés, donnés à titre d'exemples non limitatifs et sur lesquels :
- la figure 1 précédemment décrite représente une vue schématique en perspective, partiellement éclatée d'un ensemble de fermeture connu conforme à l'état de la technique,
- la figure 2 précédemment décrite représente une vue en coupe transversale de ce même ensemble de fermeture,
- la figure 3 précédemment décrite représente une vue en perspective partiellement éclatée d'un curseur conforme à l'état de la technique,
- les figures 4 et 5 précédemment décrites représentent deux vues en coupe d'un ensemble de fermeture équipé d'un tel curseur selon deux plans référencés IV-IV et V-V sur la figure 3,
- la figure 6 représente une vue en coupe transversale d'un ensemble de fermeture conforme à la présente invention au niveau de l'extrémité effilée de la semelle, et
- les figures 7 à 12 représentent des vues en coupe transversale similaires de 6 variantes conformes à la présente invention.

La présente invention peut trouver application dans tout type de sachets. Pour cette raison, on ne décrira pas dans le détail par la suite les moyens de réalisation du sachet lui-même; ni son ou ses matériaux constitutifs.

Il en sera de même pour les profilés de fermeture 200, 250. Ils ne sont pas limités à la géométrie représentée sur les figures annexées. Ces profilés peuvent être du type mâle/femelle complémentaire, du type crochet complémentaire, du type velours/crochet complémentaire, ou tout autre structure équivalente. Ils peuvent être réalisés en tout matériau approprié. Les profilés de fermeture 200, 250 peuvent être venus de matière avec les parois du sachet, par exemple venus d'extrusion ou rapportés et fixés sur les parois du sachet par tout moyen approprié.

De même, la structure générale du curseur 100 et son matériau constitutif ne seront pas décrits dans le détail par la suite. On s'attachera à décrire la caractéristique essentielle de l'invention.

Le curseur 100 peut être réalisé en métal ou en matière plastique. Il comprend une base 110, deux flasques latéraux 120, 130 et un muret central 140 qui porte une semelle 142. Les flasques latéraux 120, 130 et le muret central 140 définissent en combinaison deux canaux 150, 160 au moins en partie non parallèles.

Comme indiqué précédemment, selon l'invention, l'un au moins des deux éléments complémentaires 200, 250 de l'ensemble de fermeture possède une structure 210 formant butée pour la semelle 142.

Dans le cadre de l'invention, cette structure 210 formant butée :
- présente une concavité dirigée vers l'intérieur du sachet, et de préférence
- définit au moins une surface qui converge vers sa paroi support en direction de l'extérieur du sachet et/ou
- définit au moins une nervure longitudinale servant d'accrochage à la semelle en cas de tentative d'arrachement.

On a représenté sur la figure 6, une telle structure 210 formant butée globalement arrondie concave sur l'un des profilés de fermeture 200 en regard d'une géométrie complémentaire arrondie convexe formé sur la semelle 142.

On a représenté sur la figure 7, une disposition similaire dans laquelle la structure 210 a la forme globale d'un dièdre concave en regard d'un dièdre convexe formé sur la semelle 142.

L'homme de l'art comprendra qu'en cas de tentative d'arrachement du curseur la semelle 142 bute sur la structure 210 et interdit le retrait du curseur.

On a représenté sur la figure 8, une variante selon laquelle des surfaces formant butée sont formées respectivement sur les deux éléments de fermeture 200, 250, sous les références 210, 260. La semelle 142 définit un dièdre concave complémentaire.

L'homme de l'art comprendra que cette disposition permet de renforcer la sécurité. En effet, tout effort d'arrachement exercé sur le curseur 100 tant à rapprocher les profilés de fermeture 200, 250 et non pas à séparer ceux-ci.

On a représenté sur la figure 9, une variante selon laquelle les structures formant butée sont indépendantes des profilés de fermeture eux-mêmes. Cette disposition peut s'appliquer à l'ensemble des variantes conformes à l'invention.

Enfin, on a représenté sur les figures 10 et 11, deux variantes selon lesquelles les structures formant butée sont prévues sur le côté extérieur des profilés de fermeture 200, 250. Cette disposition évite que le muret 140 et la semelle 142 associée ne passe entre les profilés de fermeture 200, 250. Elle permet par conséquent de garantir l'étanchéité.

On a représenté sur la figure 12 une variante de réalisation selon laquelle il est prévu plusieurs étages de moyens formant butée 210, 260 respectivement en regard de plusieurs étages associés de la semelle 142. Là encore cette disposition peut s'appliquer à l'ensemble des variante de la présente invention.

Bien entendu la présente invention n'est pas limitée aux modes de réalisation particuliers qui viennent d'être décrits mais s'étend à toute variante conforme aux revendications annexées

## Revendications

1. Ensemble de fermeture comprenant deux éléments complémentaires (200, 250) susceptibles d'être successivement mis en prise et séparés, et un curseur (100) comprenant une base (110), deux flasques latéraux (120, 130), un muret central (140) et une semelle (142) liée au muret central (140), **caractérisé par le fait que** l'un au moins des deux éléments (200, 250) possède une structure (210, 260), concave vers l'intérieur du sachet formant butée pour la semelle (142) afin d'interdire le retrait du curseur (100) sous l'effet d'une sollicitation à l'arrachement.

2. Ensemble selon la revendication 1, **caractérisé par le fait que** la structure formant butée (210, 250) définit une surface qui converge vers sa paroi support en direction de l'extérieur du sachet.

3. Ensemble selon l'une des revendications 1 à 2, **caractérisé par le fait que** la structure formant butée (210, 260) définit au moins une nervure longitudinale d'accrochage.

4. Ensemble selon l'une des revendications 1 à 3, **caractérisé par le fait qu'**un seul des deux éléments complémentaires (200, 260) possède une structure (210) formant butée.

5. Ensemble selon la revendication 4, **caractérisé par le fait que** la semelle (142) possède une surface convexe vers l'extérieur du sachet à son extrémité effilée.

6. Ensemble selon l'une des revendications 1 à 3, **caractérisé par le fait que** les deux éléments complémentaires (200, 250) possèdent une structure (210, 260) formant butée.

7. Ensemble selon la revendication 6, **caractérisé par le fait que** la semelle (142) possède une surface concave vers l'extérieur du sachet à son extrémité effilée.

8. Ensemble selon l'une des revendications 1 à 7, **caractérisé par le fait que** la structure formant butée (210, 260) est formée sur un élément séparé des moyens d'accrochage complémentaires (200, 250).

9. Ensemble selon l'une des revendications 1 à 8, **caractérisé par le fait que** la structure formant butée (210, 260) est formée sur l'extérieur des moyens d'accrochage complémentaire (200, 250) pour permettre une fermeture étanche sans élément pénétrant entre ces moyens d'accrochage.

10. Ensemble selon l'une des revendications 1 à 9, **caractérisé par le fait que** la structure formant butée (210, 260) comprend plusieurs étages respectivement associés à une semelle (142) multiétage.

11. Sachet muni d'un ensemble de fermeture conforme à l'une des revendications 1 à 10.

## Claims

1. Closure kit comprising two complementary elements (200, 250) capable of being successively engaged and separated, and a cursor (100) comprising a base (110), two side plates (120, 130), a central wall (140) and a sole (142) connected to the central wall (140), **characterized in that** at least one of the two elements (200, 250) has a structure (210, 260) that is concave toward the inside of the bag forming a stop for the sole (142) in order to prevent the cursor (100) being pulled off under the effect of a tearing action.

2. Kit according to Claim 1, **characterized in that** the structure forming a stop (210, 250) defines a surface which converges toward its supporting wall in the direction of the outside of the bag.

3. Kit according to either of Claims 1 and 2, **characterized in that** the structure forming a stop (210, 260) defines at least one longitudinal coupling rib.

4. Kit according to one of Claims 1 to 3, **characterized in that** only one of the two complementary elements (200, 260) has a structure (210) forming a stop.

5. Kit according to Claim 4, **characterized in that** the sole (142) has a surface that is convex toward the outside of the bag at its tapered end.

6. Kit according to one of Claims 1 to 3, **characterized in that** the two complementary elements (200, 250) have a structure (210, 260) forming a stop.

7. Kit according to Claim 6, **characterized in that** the sole (142) has a surface that is concave toward the outside of the bag at its tapered end.

8. Kit according to one of Claims 1 to 7, **characterized in that** the structure forming a stop (210, 260) is formed on an element separate from the complementary coupling means (200, 250).

9. Kit according to one of Claims 1 to 8, **characterized in that** the structure forming a stop (210, 260) is formed on the outside of the complementary coupling means (200, 250) to allow a sealed closure with no element penetrating between these coupling means.

10. Kit according to one of Claims 1 to 9, **characterized in that** the structure forming a stop (210, 260) comprises several levels respectively associated with a multi-level sole (142).

11. Bag furnished with a closure kit complying with one of Claims 1 to 10.

## Patentansprüche

1. Verschlusseinheit umfassend zwei komplementäre Elemente (200, 250), die sukzessive miteinander verbunden und voneinander getrennt werden können, und einen Schieber (100), welcher eine Basis (110), zwei seitliche Wangen (120, 130), eine mittige Trennwand (140) und eine mit der mittigen Trennwand (140) verbundene Sohle (142) umfasst, **dadurch gekennzeichnet, dass** wenigstens eines der beiden Elemente (200, 250) eine zum Beutelinneren hin konkave Struktur (210, 260) aufweist, welche ein Widerlager für die Sohle (142) bildet, um das Ablösen des Schiebers (100) unter der Einwirkung einer Reißbeanspruchung zu verhindern.

2. Einheit gemäß Anspruch 1, **dadurch gekennzeichnet, dass** die das Widerlager bildende Struktur (210, 250) eine Oberfläche definiert, die zu ihrer Trägerwand hin in Richtung Außenseite des Beutels verläuft.

3. Einheit gemäß einem der Ansprüche 1 bis 2, **dadurch gekennzeichnet, dass** die das Widerlager bildende Struktur (210, 260) wenigstens eine Verschluss-Längsrippe definiert.

4. Einheit gemäß einem der Ansprüche 1 bis 3, **dadurch gekennzeichnet, dass** eines der beiden komplementären Elemente (200, 260) eine Struktur (210) aufweist, die ein Widerlager bildet.

5. Einheit gemäß Anspruch 4, **dadurch gekennzeichnet, dass** die Sohle (142) an ihrem schmalen Ende eine konvexe Oberfläche zur Außenseite des Beutels hin aufweist.

6. Einheit gemäß einem der Ansprüche 1 bis 3, **dadurch gekennzeichnet, dass** beide komplementären Elemente (200, 250) eine Struktur (210, 260) aufweisen, die ein Widerlager bildet.

7. Einheit gemäß Anspruch 6, **dadurch gekennzeichnet, dass** die Sohle (142) an ihrem schmalen Ende eine konkave Oberfläche zur Außenseite des Beutels hin aufweist.

8. Einheit gemäß einem der Ansprüche 1 bis 7, **dadurch gekennzeichnet, dass** die das Widerlager bildende Struktur (210, 260) auf einem Element ausgebildet ist, das von den komplementären Verschlussmitteln (200, 250) getrennt ist.

9. Einheit gemäß einem der Ansprüche 1 bis 8, **dadurch gekennzeichnet, dass** die das Widerlager bildende Struktur (210, 260) auf der Außenseite der komplementären Verschlussmittel (200, 250) ausgebildet ist, um ein dichtes Verschließen, ohne dass ein Element zwischen die Verschlussmittel eindringt, zu ermöglichen.

10. Einheit gemäß einem der Ansprüche 1 bis 9, **dadurch gekennzeichnet, dass** die das Widerlager bildende Struktur (210, 260) mehrere Etagen umfasst, die jeweils mit einer mehrstufigen Sohle (142) verbunden sind.

11. Beutel, der mit einer Verschlusseinheit gemäß einem der Ansprüche 1 bis 10 ausgestattet ist.
